# EUROPÄISCHE PATENTSCHRIFT

(11) **EP 0 140 823 B1**
(45) Veröffentlichungstag und Bekanntmachung des Hinweises auf die Patenterteilung: **23.11.1989**
(21) Anmeldenummer: 84730098.5
(22) Anmeldetag: 19.09.1984
(51) Int. Cl.: B41K 3/44, B65H 3/12

(54) **Einrichtung zum Stempeln von flachen Gegenständen**
Apparatus for stamping flat articles
Machine de timbrage pour objets plats

(30) Priorität: 07.10.1983 DE 3336971
(43) Veröffentlichungstag der Anmeldung: 08.05.1985
(73) Patentinhaber: Klüssendorf Aktiengesellschaft, D-13599 Berlin (DE)
(72) Erfinder: Krämer, Wilfried, D-1000 Berlin 19 (DE)
(74) Vertreter: Pfenning, Meinig & Partner

(56) Entgegenhaltungen:
- GB-A- 9 031
- NL-A- 298 992
- US-A- 3 966 193

## Beschreibung

Die Erfindung betrifft eine Einrichtung zum Stempeln von flachen Gegenständen unterschiedlicher Größe und Dicke, insbesondere Postgut, die auf einem Anlegetisch vertikal oder annähernd vertikal angeordnet, von diesem vereinzelt abgenommen, nacheinander an einem Stempel vorbeigeführt und zu einem Ablagetisch transportiert werden, wobei die angelegten und abgelegten Gegenstände in zueinander parallelen Ebenen angeordnet sind und die Gegenstände in Richtung dieser Ebenen vom Anlegetisch abgenommen und dem Ablagetisch zugeführt werden, daß die Gegenstände mit ihrer in Richtung des Transportes bei der vereinzelten Abnahme vorderen Kante auf dem Anlegetisch anlegbar sind und daß ihre Transportbahn zwischen dem Anlege- und dem Ablagetisch horizontal angeordnet ist.

Eine derartige Einrichtung ist aus der GB-A-9 031 bekannt. Die Vereinzelung der Gegenstände erfolgt hierbei mittels eines umlaufenden Bandes, gegen das die angelegten Gegenstände gedrückt werden. Anlege- und Ablagetisch liegen in Richtung der Ebenen der an- und abgelegten Gegenstände hintereinander. Der mit dem Band in Berührung stehende Gegenstand wird aufgrund der Reibungskräfte von diesem mitgenommen und durch einen Spalt geführt. Die Vereinzelung ist jedoch relativ problematisch, da die Kontaktfläche zwischen dem Band und dem anliegenden Gegenstand im Vergleich zur Kontaktfläche zwischen den einzelnen Gegenständen klein ist. So kann es passieren, daß entweder das Band am anliegenden Gegenstand entlangrutscht, ohne diesen mitzunehmen, oder daß zwei oder noch mehr Gegenstände gleichzeitig mitgenommen und durch den Spalt transportiert werden. Weiterhin kann es möglich sein, daß die Einrichtung nicht die geforderte Kompaktheit besitzt.

Es ist daher die Aufgabe der vorliegenden Erfindung, die vorgenannte Einrichtung in der Weise zu verbessern, daß die Zuverlässigkeit der Vereinzelung ohne Vergrößerung der aufzuwendenden Kräfte erhöht wird. Auch soll diese Einrichtung möglichst kompakt ausgebildet sein.

Diese Aufgabe wird erfindungsgemäß dadurch gelöst, daß der Anlege- und der Ablagetisch in der zu den Ebenen der. angelegten und abgelegten Gegenstände senkrechten Richtung hintereinander angeordnet sind, und daß zum vereinzelten Abnehmen der Gegenstände eine pneumatische Trennvorrichtung vorgesehen ist, die ein umlaufendes Lochband zur Mitnahme des jeweils ersten Gegenstandes auf dem Anlegetisch durch Unterdruck sowie einen gegenüberliegenden pneumatischen Gegenhalter zum Festhalten des jeweils zweiten Gegenstandes auf dem Anlegetisch durch Unterdruck aufweist.

Vorteilhafte Weiterbildungen der erfindungsgemäßen Einrichtung ergeben sich aus den Unteransprüchen.

Die Erfindung wird im folgenden anhand eines in der Figur dargestellten Ausführungsbeispiels näher erläutert. Diese zeigt eine Einrichtung zum Stempeln von flachen Gegenständen, insbesondere Postgut unterschiedlicher Größe und Dicke in der Draufsicht.

Die zu stempelnden Gegenstände 1 werden auf einem Anlegetisch 2 gestapelt. Hierbei sind die Gegenstände 1 senkrecht angeordnet und liegen mit einer Kante an einer Anschlagleiste 3 an. Die Gegenstände 1 befinden sich auf einem Anlage-Transportband 4 und werden durch ein Anlage-Stapelblech 5 in ihrer senkrechten Lage gehalten. Das Stapelblech 5 ist an einem auf der Anschlagleiste 3 verschiebbaren Gelenk 6 befestigt. Das Anlage-Stapelblech liegt mit seinem Eigengewicht auf dem Transportband 4 und wird von diesem stets gegen die auf dem Anlegetisch 2 befindlichen Gegenstände 1 gedrückt. Das Transportband 4 ist in der durch den Pfeil gekennzeichneten Richtung bewegbar. Die Bewegung des Transportbandes 4 wird durch einen nicht dargestellten Schalter gesteuert, der sich im Bereich einer pneumatischen Trennvorrichtung 7 befindet und die Anlage der Gegenstände 1 an der Trennvorrichtung 7 feststellt.

Die Trennvorrichtung 7 weist ein umlaufendes Lochband 8 auf, durch welches hindurch ein Unterdruck auf den jeweils vordersten der gestapelten Gegenstände 1 ausgeübt wird. Das Lochband 8 läuft im Uhrzeigersinn um und nimmt dabei den angesaugten vordersten Gegenstand 1 mit. Ein dem Lochband 8 gegenüberliegender pneumatischer Gegenhalter 9 hält den hinter dem ersten Gegenstand angeordneten zweiten Gegenstand fest, falls dieser infolge von Reibung von dem ersten Gegenstand mitgenommen werden sollte. Der Gegenhalter 9 arbeitet ebenfalls mit Unterdruck, wobei dieser jedoch geringer ist als der durch das Lochband 8 auf den ersten Gegenstand wirkende Unterdruck.

Die auf die beschriebene Weise vereinzelten Gegenstände 1 werden in den Zwischenraum zwischen zwei umlaufenden Transportbändern 10 und 11 geführt und zwischen diesen in Pfeilrichtung mitgenommen.

Die Geschwindigkeit der Transportbänder 10 und 11 ist größer als diejenige des Lochbandes 8. Hierdurch werden die zwischen die Transportbänder 10 und 11 geführten Gegenstände schneller weggezogen als der jeweils vom Lochband gelieferte nachfolgende Gegenstand. Hierdurch entsteht ein Zwischenraum zwischen den einzelnen Gegenständen, der ausreicht, um diese jeweils einzeln feststellen zu können.

Die vereinzelten und zwischen den Transportbändern 10 und 11 beförderten Gegenstände werden von einer Lichtschranke 12 erfaßt. Diese löst bei der Feststellung der Vorderkante eines Gegenstandes jeweils eine Umdrehung eines im Transportweg der Gegenstände nachfolgenden Stempels 13 aus. Der Stempel ist auswechselbar auf einer kernverzahnten Stempelwelle befestigt. Eine weitere Lichtschranke 14 dient zur jeweiligen Positionierung des Stempels 13 in der Grundstellung zwischen zwei Stempeivorgängen.

Der von den Transportbändern 10 und 11 freigegebene Gegenstand 1 wird dem Spalt zwischen dem Stempel 13 und einer Gegendruckwalze 15 zugeführt. Die federnd gelagerte, angetriebene Gegendruckwalze sorgt für kräftige und gleichmäßige Stempelabdrücke. Durch eine Verstellvorrichtung 16 kann der Zwischenraum zwischen dem Stempel 13 und der Gegendruckwalze 15 voreingestellt werden. Dies ist vorteilhaft bei der Stempelung von annähernd gleich dicken Gegenständen 1. Auf diese Weise können dauernde und schlagartige Bewegungen der Gegendruckwalze vermieden werden.

Die Gegendruckwalze 15 ist weiterhin über ein Gelenk 17 mit einer beweglich gelagerten Rolle 18 verbunden, die zur Führung des Transportbandes 10 dient und am Ausgang des von den Transportbändern 10 und 11 gebildeten Schlitzes angeordnet ist. Durch diese Gelenkverbindung zwischen der Rolle 18 und der Gegendruckwalze 15 wird diese vor dem Eintreffen eines Gegenstandes am Stempel 13 bereits auf dessen Dicke voreingestellt. Hierdurch werden auch bei Gegenständen unterschiedlicher Dicke stets gleichmäßige Stempelabdrücke erzielt.

Ein Farbwerk 19 mit einer mit Stempelfarbe getränkten Filzwalze und einer angetriebenen Zwischenwalze dient zur gleichmäßigen Einfärbung des Stempels 13 bei jeder Umdrehung desselben.

Nach dem Passieren des Stempels 13 werden die Gegenstände 1 von einem weiteren Transportband 20 übernommen und zu einem Ablagetisch 21 befördert. Dieser Transport erfolgt zusätzlich mit Hilfe eines Leitblechs 22 mit Führungsrolle und einer Stützrolle 23 mit Mitnahmeteller.

Der Ablagetisch 21 ist im wesentlichen in gleicher Weise aufgebaut wie der Anlegetisch 2. Die eintreffenden Gegenstände werden zunächst von einem Anschlagwinkel mit Abstreifer 24 vom Transportband 20 getrennt. Die gestapelten Gegenstände werden von einem Ablage-Transportband 25 in Pfeilrichtung befördert. Ein in gleicher Weise wie das Stapelblech 5 verschiebbares Ablage-Stapelblech 26 wird durch ein Gegengewicht gegen die gestapelten Gegenstände 1 gedrückt, so daß diese ihre senkrechte Lage behalten. Diese können manuell vom Ablagetisch heruntergenommen werden, wobei das Stapelblech 26 anschließend selbsttätig nach links bewegt wird, bis es auf die neu abgelegten Gegenstände trifft.

Durch die Anlage der Vorderkanten der Gegenstände 1 an der Anschlagleiste 3 ist sichergestellt, daß jeweils nur der vorderste Gegenstand mit dem Lochband 8 der pneumatischen Trennvorrichtung 7 in Berührung gelangt. Es ist daher eine zuverlässige Vereinzelung möglich. Dadurch, daß die Gegenstände von der Trennvorrichtung 7 nur horizontal zu den Transportbändem 10 und 11 verschoben werden, kann die auf die Gegenstände wirkende Saugkraft relativ gering gehalten werden.

## Patentansprüche

1. Einrichtung zum Stempeln von flachen Gegenständen (1) unterschiedlicher Größe und Dicke, insbesondere Postgut, die auf einem Anlegetisch (2) vertikal oder annähernd vertikal angeordnet, von diesem vereinzelt abgenommen, nacheinander an einem Stempel (13) vorbeigeführt und zu einem Ablagetisch (21) transportiert werden, wobei die angelegten und abgelegten Gegenstände (1) in zueinander parallelen Ebenen angeordnet sind und die Gegenstände (1) in Richtung dieser Ebenen vom Anlegetisch (2) abgenommen und dem Ablagetisch (21) zugeführt werden, daß die Gegenstände (1) mit ihrer in Richtung des Transportes bei der vereinzelten Abnahme vorderen Kante auf dem Anlegetisch (2) anlegbar sind und daß ihre Transportbahn zwischen dem Anlege- (2) und dem Ablagetisch (21) horizontal angeordnet ist, dadurch gekennzeichnet, daß der Anlege- (2) und der Ablagetisch (21) in der zu den Ebenen der angelegten und abgelegten Gegenstände (1) senkrechten Richtung hintereinander angeordnet sind, und daß zum vereinzelten Abnehmen der Gegenstände (1) eine pneumatische Trennvorrichtung (7) vorgesehen ist, die ein umlaufendes Lochband (8) zur Mitnahme des jeweils ersten Gegenstandes auf dem Anlegetisch (2) durch Unterdruck sowie einen gegenüberliegenden pneumatischen Gegenhalter (9) zum Festhalten des jeweils zweiten Gegenstandes auf dem Anlegetisch (2) durch Unterdruck aufweist.

2. Einrichtung nach Anspruch 1, dadurch gekennzeichnet, daß für den Transport der Gegenstände (1) vom Anlegetisch (2) bis zum Stempel (13) zwei umlaufende Transportbänder (10, 11) angeordnet sind, zwischen die die vereinzelt abgenommenen Gegenstände (1) bringbar sind.

3. Einrichtung nach Anspruch 2, dadurch gekennzeichnet, daß dem Stempel (13) eine beweglich gelagerte Gegendruckwalze (15) gegenübersteht, deren Lage durch die in Transportrichtung letzte, ebenfalls beweglich gelagerte Führungsrolle (18) eines der Transportbänder (10) entsprechend der Dicke des jeweils zu stempelnden Gegenstandes voreinstellbar ist.

4. Einrichtung nach einem der Ansprüche 1 bis 3, dadurch gekennzeichnet, daß der Anlege- (2) und der Ablagetisch (21) je ein horizontal angeordnetes Transportband (4, 25) aufweisen, deren Bewegung in Abhängigkeit von der Abnahme bzw. Zuführung der Gegenstände (1) steuerbar ist.

## Claims

1. Apparatus for stamping flat articles (1) of different sizes and thickness, particularly mail, which are arranged vertically or approximately vertically on an « in »-table (2), removed one by one therefrom, conveyed in turn past a stamp (13) and carried to an « out »-table (21), the incoming and outgoing articles (1) being arranged in planes parallel to one another and the articles (1) being removed from the « in »-table (2) and conducted to the out »-table (21) in the direction of these planes, and the articles (1) being able to be deposited on the « in »-table (2) so that their front edge is in the direction of transport when removed one by one and their transport path between the « in »-table (2) and the « out »- table (21) is horizontally disposed, characterised in that the « in »-table (2) and the « out »-table (21) are arranged one behind the other in the direction perpendicular to the planes of the incoming and outgoing articles (1), and that for removing the articles (1) one by one a pneumatic separating machine (7) is provided which has a circumferential punched tape (8) to entrain by a partial vacuum whichever article is in first place on the « in »-table (2) and an opposing pneumatic back-up support (9) to restrain whichever article is in second place on the « in »-table (2).

2. Apparatus according to claim 1, characterised in that to carry the articles (1) from the « in »-tabie (2) to the stamp (13) there are disposed two circulating belt conveyors (10, 11), between which the articles (1) removed one by one can be conveyed.

3. Apparatus according to claim 2, characterised in that opposite the stamp (13) is a movably mounted counter-pressure roller (15), whose position can be preset by the guide roller (18) last in the direction of transport and likewise movably mounted, of one of the belt conveyors (10), according to the thickness of the particular article that is to be stamped.

4. Apparatus according to one of claims 1 to 3, characterised in that the « in »-table (2) and « out »-tabfe (21) each have a horizontally arranged belt conveyor (4, 25) whose movement can be controlled in response to the passage of articles (1) being fed in and out.

## Revendications

1. Machine de timbrage pour objets plats (1) de dimensions variables en plan et en épaisseur particulièrement pour objets postaux, disposés verticalement ou pratiquement verticalement sur une table d'alimentation (2), saisis individuellement à partir de celle-ci, conduits l'un après l'autre à un dispositif de timbrage (13), et transportés jusqu'à une table de réception (21), machine dans laquelle les objets (1) sont présentés à l'alimentation et à la réception selon des plans parallèles entre eux et dans laquelle les objets (1) sont saisis à partir de la table d'alimentation (2) et conduits dans la direction de ces plans vers la table de réception (21), de sorte que les objets (1) sont saisis individuellement par leur arête frontale dans le sens du transport, les bandes transporteuses entre la table de réception (21) et la table d'alimentation (2) sont disposées horizontalement, caractérisée en ce que la table d'alimentation (2) et la table de réception (21) sont disposées suivant une direction perpendiculaire aux plans des objets (1) se présentant à l'alimentation et à la réception, et en ce que lors de l'opération de saisie individuelle des objets (1) un dispositif pneumatique de séparation (7) est prévu, celui-ci comprenant une bande continue perforée (8) pour saisir individuellement par aspiration les premiers objets de la table d'alimentation (2), ainsi qu'une butée pneumatique (9) disposée en vis-à-vis pour maintenir à chaque opération le second objet sur la table d'alimentation (2) par aspiration.

2. Machine suivant la revendication 1, caractérisée en ce que, pour le transport des objets (1), depuis la table d'alimentation (2) jusqu'au dispositif de timbrage (13) deux bandes transporteuses (10 et 11) sont prévues, entre lesquelles les objets saisis individuellement sont transportés.

3. Machine suivant la revendication 2, caractérisée en ce qu'en vis-à-vis du dispositif de timbrage (13) est disposé un contre-rouleau (15) dont la position est réglable en fonction de l'épaisseur de chaque objet à timbrer à l'aide d'un rouleau de guidage (18) d'une bande transporteuse (10) situé à l'extrémité du dispositif de transport.

4. Machine suivant l'une quelconque des revendications 1 à 3, caractérisée en ce que les tables d'alimentation (2) et de réception (21) comportent chacune une bande transporteuse (4, 25), disposée à l'horizontale; et dont le mouvement est commandé en fonction de l'opération de saisie ou de réception des objets (1).
